# EUROPÄISCHE PATENTSCHRIFT

(11) **EP 0 357 735 B1**
(45) Veröffentlichungstag und Bekanntmachung des Hinweises auf die Patenterteilung: **19.05.1993**
(21) Anmeldenummer: 89903072.0
(22) Anmeldetag: 16.03.1989
(51) Int. Cl.: E04H 1/12

(54) **WAND MIT LÄNGLICHEN GLIEDERN**
WALL WITH ELONGATED MEMBERS
PAROI A ELEMENTS ALLONGES

(30) Priorität: 18.03.1988 CH 1041/88
(43) Veröffentlichungstag der Anmeldung: 14.03.1990
(73) Patentinhaber: MARTI, Werner, CH-9424 Rheineck (CH)
(72) Erfinder: MARTI, Werner, CH-9424 Rheineck (CH)
(74) Vertreter: Kulhavy, Sava, Dipl.-Ing.
(86) Internationale Anmeldenummer: CH8900052
(87) Internationale Veröffentlichungsnummer: WO8908759

(56) Entgegenhaltungen:
- DE-B- 1 082 711
- US-A- 4 658 560

## Beschreibung

Die vorliegende Erfindung betrifft eine Wand mit länglichen Gliedern, welche mittels Knotenstücken untereinander verbunden sind, wobei das jeweilige längliche Glied einen rohrförmigen Abschnitt und uenigstens ein Endstück aufweist, wobei eine Partie des Endstückes im rohrförmigen Abschnitt spielfrei sitzt und wobei das Knotenstück mit Aufnahmepartien für die zweite und ausserhalb des rohrförmigen Abschnittes befindliche Partie der Endstücke versehen ist.

Eine Wand dieser Gattung bildet einen der Bestandteile eines zusammensetzbaren Verkaufsstandes, welcher in DE-B 1.082.711 offenbart ist. Dieser Verkaufsstand enthält zusammenklappbare Rohrgerüste, welche Rohrstützen und Streben umfassen.

Zwei Rohrstützen, welche hintereinander geschaltet sind, sind mit Hilfe eines Verbindungsstückes miteinander verbunden. Die einander zugewandten Endpartien der Rohrstützen sind mit je einer Oese versehen. An den im wesentlichen ringförmigen Oesenkörper schliesst sich ein Schraubbolzen an, welcher in einer Mutter eingeschraubt ist, die in der betreffenden Endpartie der Rohrstütze befestigt ist. Das Verbindungsstück besteht aus zwei sich in einem Abstand voneinander befindlichen Platten, welche länglich oder dreieckförmig sein können. In den Randpartien dieser Platten sind Oeffnungen ausgeführt. Zwischen den Platten liegen die Oesen der Rohrstützen, wobei die Oeffnung in der jeweiligen Oese mit sich entsprechenden Oeffnungen in den Platten fluchtet. Durch diese Oeffnungen geht eine Hohlniete hindurch, welche die zwei Platten zusammenhält und um welche die Oese herum schwenken kann.

Zwischen den Oeffnungen in den Platten, welche den Oesen der Rohrstützen zugeordnet sind, befinden sich weitere und ebenfalls miteinander fluchtende Oeffnungen in den Platten, durch welche ein Bolzen hindurchgeht. Die Endpartie jener Strebe, welche zwischen den Rohrstützen zwischengeschaltet werden soll, ist ebenfalls mit einer Oese versehen. Der Körper dieser Oese ist in seinem vorderen Bereich jedoch ausgeschnitten, so dass es sich vielmehr um eine Gabel ahndelt. Diese Gebel kann zwischen die beiden Platten des Verbindungsstückes derart eingeführt werden, dass der Bolzen zwischen den Zinken der Gabel zu liegen kommt. Diese Oese und somit auch die ganze Strebe können um den Bolzen innerhalb eines bestimmten Bereiches schwenken.

Als besonders nachteilig gilt bei einer derartigen Verbindung von länglichen Gliedern der Umstand, dass die Strebe sich von den Rohrstützen entfernt, wenn auf die Strebe Zug einwirkt, dessen Richtung der Oeffnungsrichtung der Gabel entgegengesetzt ist. Es müssen zusätzliche Massnahmen getroffen werden, damit die Strebe mit den Rohrstützen in Verbindung bleibt. Ausserdem besteht ein Spiel zwischen dem Gewindebolzen und der im Rohrstück eingelassenen Mutter. Bei einer Wand, welche aus vielen rohrförmigen Gliedern besteht, würden sich die Spiele in den Endpartien dieser rohrförmigen Glieder summieren, was zu einer kaum annehmbaren Instabilität der Wand führen würde.

Die Aufgabe der vorliegenden Erfindung ist, diese und noch weitere Nachteile der vorbekannten Wand zu beseitigen.

Diese Aufgabe wird bei der Wand der eingangs genannten Gattung durch eine Massnahme gelöst, die im kennzeichnenden Teil des Anspruchs 1 definiert ist.

Nachstehend werden Ausführungsbeispiele der vorliegenden Erfindung anhand der beiliegenden Zeichnungen näher erläutert. Es zeigt:
Fig. 1 perspektivisch die vorliegende Wand,
Fig. 2 in einer Seitenansicht eine der Knotenpartien der vorliegenden Wand,
Fig. 3 in einer Seitenansicht eine der Endpartien eines von länglichen Gliedern, welche ebenfalls Bestandteile der Wand gemäss Fig. 1 darstellen,
Fig. 4 in einer Draufsicht die Endpartie gemäss Fig. 3,
Fig. 5 in einer rückwärtigen Ansicht eines der Knotenstücke der Wand gemäss Fig. 1,
Fig. 6 ebenfalls perspektivisch eine der Knotenpartien der Wand nach Fig. 1,
Fig. 7 perspektivisch ein Scharnier der vorliegenden Wand, das in Fig. 6 ebenfalls gezeigt ist,
Fig. 8 in einer Draufsicht das Scharnier gemäss Fig. 7,
Fig. 9 perspektivisch eine zweite Ausführungsform des genannten Scharnieres und
Fig. 10 perspektivisch eine dritte Ausführungsform des genannten Scharniers.

Die Wand gemäss Fig. 1 weist steife und längliche Glieder 1 auf. Diese Glieder 1 bilden Paare 8, wobei die Glieder 1 des jeweiligen Paares 8 sich an einer Stelle 18, vorteilhaft in der Mitte derselben, kreuzen. Die Wand umfasst eine Anzahl solcher Gliedpaare 8. Bei dem jeweiligen Paar 8 liegen jeweils zwei Endpartien der sich kreuzenden Glieder 1 an einer Seite der Kreuzungsstelle 18. Man kann auch sagen, dass die Endpartien der länglichen Glieder 1 eines Paares 8, welche zu einer Seite der Kreuzungsstelle 18 liegen, sich in einer Ebene befinden, die senkrecht zu jener Ebene steht, in der die Glieder 1 dieses Paares 8 wenigstens annähern liegen. Die Ebene, in der die Glieder 1 eines Paares 8 liegen, wird im nachstehenden als Hauptebene dieses Paares 8 bezeichnet werden. Ferner kann man sagen, dass die gegenüberliegenden Enden der länglichen Glieder 1 eines Paares 8 in zwei parallel zueinander stehenden und sich in einem Abstand voneinander befindlichen Ebenen 5 und 6 liegen und dass die Kreuzungsstelle 18 etwa in der Mitte der Distanz zwischen diesen Ebenen 5 und 6 ist. Die Glieder 1 des jeweiligen Paares können im Bereich ihrer Kreuzungsstelle 18 gelenkig miteinander verbunden sein. Vorteilhaft erfolgt dies mit Hilfe eines Zapfens (nicht dargestellt), welcher durch die sich kreuzenden und aufeinander aufliegenden Partien der länglichen Glieder 1 hindurchgeht.

Das jeweilige Gliedpaar 8 kann innerhalb der Wand derart angeordnet sein, dass seine Hauptebene entweder in einer horizontalen oder in einer vertikalen Ebene liegt, wie dies in Fig. 1 dargestellt ist. Aus Fig. 1 ist ferner ersichtlich, dass die Gliedpaare 8 sich in ihrer Längsrichtung aneinander anschliessen können, so dass die Wand horizontal und vertikal verlaufende Reihen von sich kreuzenden Gliedpaaren 8 aufweist, wobei diese Reihen sich zudem noch gegenseitig kreuzen können.

Die Endpartie des jeweiligen länglichen Gliedes 1 ist an einer Stelle eines Knotenstückes 2 angeschlossen, das einen weiteren Bestandteil der Wand darstellt. Die Wand weist eine Anzahl solcher Knotenstücke 2 auf. Die Aufgabe dieser Knotenstücke 2 ist, die Endpartien der länglichen Glieder 1 der an einer Stelle der Wand zusammentreffenden Paare 8 untereinander zu verbinden. Wie bereits erwähnt worden ist, liegen die Endpartien der länglichen Glieder 1 eines Paares 8 in einer der zwei sich in einem Abstand voneinander befindlichen Ebenen 5 und 6. In diesen Ebenen 5 und 6 befinden sich auch die Knotenstücke 2. Das jeweilige Knotenstück 2 ist so ausgebildet, dass an diesem die Endpartien mehrerer länglicher Glieder 1 angeschlossen sein können. An einem solchen Knotenstück 2 können die Endpartien zweier aufeinander folgenden Gliedpaare 8 angeschlossenen sein, die in derselben, d.h. horizontalen oder vertikalen Ebene liegen. An einem Knotenstück 2 können jedoch auch die Endpartien jener Glieder 1 angeschlossen sein, welche zu rechtwinklig zueinander stehenden Gliedpaaren 8 bzw. zu sich kreuzenden Reihen von Gliedpaaren 8 gehören.

Die länglichen Glieder 1 und die Knotenstücke 2 bilden zusammen ein Gerüst bzw. ein Skelett, welches eine vordere Fläche und eine hintere Fläche aufweist, wobei die Knotenstücke 2 in diesen Flächen liegen. Diese Flächen entsprechen den bereits besprochenen Ebenen 5 und 6 und sie begrenzen die vorliegende Wand vorne und hinten. Man kann diese Flächen auch als vordere Teilwand 5 und hintere Teilwand 6 bezeichnen. Zwischen diesen Teilwänden 5 und 6 verlaufen die sich kreuzenden Gleider 1 des jeweiligen Paares 8.

Da die Länge der länglichen Glieder 1 in den Paaren 8 gleich ist, befinden sich die Endpartien dieser Glieder 1 an einander gegenüberliegenden Stellen der zwei genannten Teilwände 5 und 6. Um den Abstand zwischen diesen Teilwänden 5 und 6 einstellen oder ändern zu können, erstrecken sich Distanzorgane 9 zwischen den Teilwänden 5 und 6. Die Länge dieser Organe 9 ist kleiner als die Länge der länglichen Glieder 1. Die Distanzorgane 9 erstrecken sich praktisch senkrecht zu den Ebenen der Teilwände 5 und 6 und sie können ein Stück Faden, Draht oder dgl. enthalten. Die Enden solcher Organe 9 können in bekannter Weise, beispielsweise mit Hilfe von Haken, an jenen Knotenstücken 2 angeschlossen sein, welche sich an den sich entsprechenden und gegenüberliegenden Stellen der Teilwände 5 und 6 befinden. Bei Belastung auf Zug und Druck können diese Organe 9 jedoch auch als steife Gebilde ausgeführt sein.

Ferner ist das jeweilige Knotenstück 2 so ausgebildet, dass an diesem auch Frontplatten 3 und Seitenplatten 4 befestigt sein können, welche weitere Bestandteile der vorliegenden Wand darstellen. Die Frontplatten 3 bilden Bestandteile der genannten Teilwände 5 und 6. Die Seitenplatten 4 stehen dagegen senkrecht zu den Frontplatten 3 bzw. zu den Teilwänden 5 und 6. Hierbei können die Seitenplatten 4 entweder horizontal oder vertikal liegen. Wenn die Seitenplatten 4 horizontal angeordnet sind, dann können sie als Tablare verwendet werden. Wenn sie vertikal angeordnet sind, dann können sie als Seitenabschluss der Wand dienen.

Das jeweilige längliche Glied 1 (Fig. 2 bis 4) weist einen rohrförmigen Abschnitt 7 auf, wobei wenigstens einem Ende dieses Rohres 7 ein Endstück 10 zugeordnet ist. Dieses Endstück 10 ist im wesentlichen ebenfalls länglich bzw. stabförmig und es weist unter anderem eine erste und praktisch bolzenförmige Partie 11 auf. Diese erste Partie 11 des Endstückes 10 dient zum Anschluss dieses an den rohrförmigen Abschnitt 7 des länglichen Gliedes 1. Der Durchmesser des Endstückbolzens 11 bzw. der Anschlusspartie 11 des Endstückes 10 ist hinsichtlich des Innendurchmessers des Rohres 7 derart bemessen, dass die Anschlusspartie 11 im Rohr 7 festsitzt, d.h. spielfrei angeordnet ist. Die Festigkeit dieses Anschlusses kann dadurch erhöht werden, dass besondere Befestigungsmittel verwendet werden. Man kann beispielsweise eine Schicht aus einem geeigneten Klebstoff zwischen der Aussenwand der Anschlusspartie 11 und der Innenwand des Rohres 7 anbringen. Das Rohr 7 sollte aus einem möglichst leichten Material, wie z.B. aus Aluminium, Kohlefasern oder dgl. sein, damit das Gerippe der Wand möglichst leicht ist. Das Endstück 10 kann aus einem geeigneten Kunststoff sein. Zur Verbindung solcher Materialien kann als Klebstoff beispielsweise Araldit verwendet werden. Als Befestigungsmittel kommen auch eine Schraube oder ein Niet in Frage, welche quer durch das Rohr 7 und die Anschlusspartie 11 verlaufen.

Damit die länglichen Glieder 1 eine maximale Steifigkeit bei einer gegebenen Wanddicke bzw. einem gegebenen Gewicht derselben aufweisen, sind die Rohre 7 mit in ihrer Längsrichtung verlaufenden Rillen (nicht dargestellt) versehen. Diese Längsrillen können in der Aussenwand oder/und in der Innenwand des Rohres 7 ausgeführt sein.

Die zweite und sich ausserhalb des Rohres 7 befindliche Partie 12 des Endstückes 10 dient zur Verbindung des länglichen Gliedes 1 mit einem der Knotenstücke 2 der vorliegenden Wand. Zu diesem Zweck weist diese Verbindungspartie 12 des Endstückes 10 Mittel zur Herstellung bzw. Lösung der Verbindung zwischen dem länglichen Glied 1 und einem der Knotenstücke 2 auf. Diese Mittel sind derart ausgeführt, dass keine Werkzeuge zur Betätigung derselben erforderlich sind und dass keine Verletzung der Hände der diese Mittel betätigenden Person durch diese Mittel möglich ist.

Die Verbindungspartie 12 des Endstückes 10 weist im Bereich des Ueberganges zur Anschlusspartie 11 einen Kragen 13 auf, an den sich ein etwa prismaförmiger Abschnitt 20 des Endstückes 10 anschliesst. Die Aussenwand des Kragens 13 ist praktisch zylinderförmig. Der Durchmesser des Kragens 13 ist allerdings grösser als der Durchmesser des bolzenförmigen Verbindungsstückes 11, so dass der Kragen 13 eine praktisch ringförmige Stirnfläche 14 aufweist, die dem bolzen 11 zugewandt ist. An dieser Stirnfläche 14 schlägt die Stirnfläche 15 der Oeffnung im zugeordneten Ende des Rohres 7 an, wenn das Endstück 10 im Rohr 7 eingesetzt ist.

Der sich an den Kragen 13 anschliessende Abschnitt 20 der Verbindungspartie 12 hat im wesentlichen die Form eines geraden Prismas, wobei die Seitenkanten dieses Prismas 20 praktisch parallel zur Längsachse des Endstückes 10 verlaufen. Der Querschnitt dieses Prismas 20 ist im wesentlichen viereckig. Fig. 3 zeigt jene Seitenwand 27 dieses Prismas 20, welche der längeren Seite des genannten Viereckes entspricht und welche somit eine grössere Fläche aufweist als jene Seitenwand 28 des Prismas 20, welche der kürzeren Seite des Viereckes entspricht. Im prismaförmigen Endstückabschnitt 20 ist ein Einschnitt 21 senkrecht zu den genannten grösseren Seitenflächen 27 desselben ausgeführt. Zu je einer Seite dieses Einschnittes 21 befindet sich je ein Schenkel 23 bzw. 24, welche die restlichen Teile des prismaförmigen Abschnittes 20 des Endstückes 10 darstellen. Der Anfang des Einschnittes 21 schliesst sich an die freie Stirnfläche 22 des prismatischen Abschnittes 20 an, die gekrümmt verläuft.

Parallel zu den grösseren Seitenflächen 27 des prismaförmigen Endstückabschnittes 20 und etwa in der Mitte desselben ist eine schlitzförmige Oeffnung 26 ausgeführt, welche sich zwischen den kleineren Seiten 28 des Prismas 20 erstreckt und welche zur Aufnahme eines Greifrades 30 bestimmt ist. Dieses Greifrad 30 sitzt auf einer Welle 31, welche durch die Schlitzöffnung 26 quer hindurchgeht und deren Enden in den gegenüberliegenden und die Schlitzöffnung 26 seitlich begrenzenden Wänden 27 gelagert sind. Der sich von der gekrümmten Stirnfläche 22 her erstreckende und geradlinig verlaufende Schlitz 21 ist so lang ausgeführt, dass sein Boden 25 sich im Bereich der vertikal verlaufenden Schlitzöffnung 26 befindet. Der horizontale und vorne offene Schlitz 21 überdeckt somit teilweise die schlitzförmige Oeffnung 26.

Das Greifrad 30 weist einen gekrümmten Schlitz 32 auf, welcher parallel oder beinahe parallel zur Umfangsrichtung bzw. zur Umfangskontur des Rades 30 verläuft. An eine der Endpartien dieses gekrümmten Schlitzes 32 schliesst sich ein Durchbruch 33 im Greifrad 30 an, welcher sich von der Umfangskontur des Greifrades 30 bis zum gekrümmten Schlitz 32 erstreckt und an diesen sich anschliesst. Der Durchbruch 33 zusammen mit dem gekrümmten Schlitz 32 bilden eine etwa L-förmige Bahn, die zur wahlweisen Ergreifung einer einen der Bestandteile des Knotenstückes 2 bildenden Achse 45 dient.

In einem Bereich des Greifrades 30, der etwa diametral zu jenem Bereich desselben gegenüberliegt, in dem sich der besprochene gekrümmte und offene Schlitz 32 befindet, ist ein weiterer Schlitz 36 ausgeführt, der zwar auch gekrümmt ist, der jedoch geschlossen ist. In diesem zweiten und praktisch gleich gekrümmten Schlitz 36 des Greifrades 30 liegt ein Zapfen 37, der in der Innenwand der schlitzförmigen Oeffnung 26 befestigt ist. Die Länge des zweiten gekrümmten Schlitzes 36 bestimmt die Länge des Schwenkbereïches des Greifrades 30 um seine Welle 31. Die Lage des Zapfens 37, die Lage des zweiten Schlitzes 36 innerhalb des Greifrades 30 und die Länge dieses Schlitzes 36 sind derart bemessen, dass bei einer der Anschlagslagen des Begrenzungszapfens 37 an einem Ende des zweiten Schlitzes 36 der Durchbruch 33 im Greifrad 30 der Endpartie des geradlinig verlaufenden Schlitzes 21 im Prisma 20 gegenübersteht. Bei der anderen Anschlagslage des Zapfens 37 im geschlossenen Schlitz 36 befindet sich das andere Ende des offenen Schlitzes 32 im Bereich der inneren Endpartie des geradlinigen Schlitzes 21.

Vor allem aus technologischen Gründen kann das Endstück 10 aus zwei praktisch gleich ausgebildeten Hälften bestehen, wobei die diese Hälften trennende Linie 34 aus Fig. 4 deutlich ersichtlich ist. In einem solchen Fall weist das Greifrad 30 seitlichen Vorsprünge auf, welche die Welle 31 ersetzen und welche in entsprechenden Vertiefungen in den Endstückhälften gelagert sind.

Das Knotenstück 2 umfasst eine Grundplatte 40, welche mit Aufnahmepartien 41 für das Endstück 10 eines der länglichen Glieder 1 versehen ist. Diese Aufnahmepartien 41 befinden sich vorteilhaft an der rückwärtigen Seite der Grundplatte 40. Sie können sich jedoch auch an der Vorderseite derselben befinden. Fig. 5 zeigt, wie die jeweilige Aufnahmepartie 41 ausgebildet ist und wie die Aufnahmepartien 41 an der rückwärtigen Seite der Grundplatte 40 angeordnet sind.

Die Aufnahmepartie 41 umfasst Wangen 42 und 43 (Fig. 5), welche als praktisch rechtwinklig zur Oberfläche der Grundplatte 40 stehende Platten ausgebildet sind. Die von der Grundplatte 40 entfernte Endpartie 44 dieser Platten 42 und 43 ist kreisförmig abgerundet. Die einander gegenüberliegenden flächen der Platten 42 und 43 verlaufen praktisch parallel zueinander, so dass zwischen den Wangen 42 und 43 einer Aufnahmepartie 41 ein Spalt von gleichbleibender Breite vorhanden ist. Zwischen den Wangen 42 und 43 erstreckt sich eine Achse 45, deren Enden in den Wangen 42 und 43 befestigt sind. Die Befestigungsstellen dieser Achse 45 befinden sich in einem Bereich der Wangen 42 und 43, in dessen Mitte das Zentrum des Kreisabschnittes 44 an den Wangen 42 und 43 liegt.

Beim Einstecken des Endstückes 10 eines länglichen Gliedes 1 in eine der Aufnahmepartien 41 des Knotenstückes 2 muss zunächst sichergestellt werden, dass der Durchbruch 33 im Greifrad 30 so eingestellt ist, dass er in der Endpartie des Schlitzes 21 liegt. Dann wird der prismatische Abschnitt 20 des Endstückes 10 in die Aufnahmepartie 41 eingeführt. Hierbei gelangt die Achse 45 in den Schlitz 21 dieses Endstückes 10 und das Endstück 10 wird dann so weit in die Aufnahmepartie 41 eingeschoben, bis die Achse 45 auf dem Boden 25 des geradlinig verlaufenden Schlitzes 21 anschlägt. Diese Lage der Achse 45 ist in Fig. 2, unten dargestellt. In der letzten Phase dieses Einschubes betrat die Achse 45 den Durchbruch 33 im Greifrad 30 und am Schluss dieses Einschubes liegt sie in der Anfangspartie des offenen gekrümmten Schlitzes 32 im Greifrad 30. Nun kann man das Greifrad 30 durch die Einwirkung, beispielsweise des Daumens, auf eines der zwei aus dem Prismastück 20 hervorstehenden Segmente des Greifrades 20 derart betätigen, dass der offene Schlitz 32 im Greifrad 30 sich an der Achse 45 vorbeibewegt, wobei die Nase 34 des Greifrades 30 die Achse 45 hintergreift.

Falls der gekrümmte, offene Schlitz 32 parallel zur Randpartie des Greifrades 30 verläuft, dann wird die genannten Greifbewegung des Rades 30 durch den Anschlag entweder des Zapfens 37 am gegenüberliegenden Ende des geschlossenen gekrünmmten Schlitzes 36 oder durch den Anschlag der Achse 45 am geschlossenen Ende des offenen gekrümmten Schlitzes 32 beendet. Falls der Abstand zwischen dem offenen Schlitz 32 und dem Rand des Greifrades 30 gegen das geschlossene Ende dieses Schlitzes 32 hin zunimmt, so wird die Schliessbewegung des Greifrades 30 dann beendet, wenn die Reibung zwischen der Achse 45 und dem Material der äusseren Schlitzwand so gross ist, dass keine weitere Drehbewegung des Greifrades 30 mehr möglich ist.

Bei der Lösung dieser Verbindung wird das Greifrad 30 von Hand zurückgedreht, bis die noch im offenen Schlitz 32 liegende Achse 45 dem Durchbruch 33 gegenübersteht. Dann kann das Endstück 10 des länglichen Gliedes 1 aus der Aufnahmepartie 41 des Knotenstückes 2 ohne weiteres herausgezogen werden.

Wie aus Fig. 5 ersichtlich ist, weist die Grundplatte 40 einen praktisch quadratischen Grundriss auf. Jeder Seite der Grundplatte 40 ist eine Aufnahmepartie 41 zugeordnet, und zwar derart, dass die Wangen 42 und 43 der jeweiligen Aufnahmepartie 41 praktisch rechtwinklig zur betreffenden Seite stehen und dass die sich zwischen diesen Wangen 42 und 43 erstreckende Achse 45 praktisch parallel zu dieser Knotenstückseite verläuft. Aus Gründen, die im nachstehenden noch beschrieben sein werden, befindet sich die jeweilige Aufnahmepartie 41 beim in Fig. 5 dargestellten Knotenstück 2 ausserhalb des Mittelbereiches der Länge der jeweiligen Knotenstückseite.

Zur Verbesserung der Stabilität der Wand ist eine mehrfache Führung des Endstückes 10 in der Aufnahmepartie 41 vorgesehen.

Die ersten Führungsmittel umfassen eine Nase 46 (Fig. 2 bis 4) am Endstück 10 und eine Furche 50 (Fig. 5) in der Grundplatte 40 des Knotenstückes 2. Die Nase 46 hat, wie dies aus Fig. 4 ersichtlich ist, plane und parallel zueinander verlaufende Seitenfwände 48 und an diese Seitenwände 48 schliesst sich vorne die bereits besprochene und gekrümmte Stirnfläche 22 (Fig. 2 und 3) an. Die Breite der Nase 46 ist kleiner als die Breite des Prismaabschnittes 20 am Endstück 10. Zwischen der Seitenwand 27 des Prismaabschnittes 20 und der Seitenwand 48 der Nase 46 gibt es somit Uebergangsflächen 49, deren Form der Form der Stirnfläche 22 praktisch gleicht, wie dies vor allem aus Fig. 3 ersichtlich ist. Da die vordere Partie des Verbindungsstückes 12 mit dem Einschnitt 21 versehen ist, der in der Ebene der Welle 31 des Greifrades 30 liegt, sind die Nase 46 und die Flächen 22 und 49 durch diesen Einschnitt 21 in zwei praktisch gleich geformte Gebilde unterteilt.

Die jeweilige Furche 50 im Knotnestück 2 hat einen praktisch rechteckigen Querschnitt, so dass sie einen Boden 51 sowie Seitenwände 52 aufweist. Wie aus Fig. 2 ersichtlich ist, weist die Furche 50 in ihrer Längsrichtung allerdings einen gekrümmten Verlauf auf, und zwar derart, dass ihr Boden 51 sich entlang dem Umfang eines Kreisbogens erstreckt, dessen Zentriwinkel etwa 90 Grad beträgt. An die Enden dieser gekrümmten Partie des Furchenbodens 51 schliessen sich geradlinige Auslaufabschnitte an. Wenn das Endstück 10 im Knotenstück 2 eingesetzt ist (Fig. 2, unten), dann liegt die Nase 46 des Verbindungsstückes 12 in der Furche 50. Die Breite der Nase 46 und die Breite der Furche 50 sind so bemessen, dass die Seitenwände 48 der Nase 46 und die Seitenwände 52 der Furche 50 möglichst spielfrei aufeinander aufliegen. Die Stirnfläche 22 an den Hälften der Nase 46 ist so geformt, dass deren form sich dem Verlauf des Furchenboden 51 möglichst nähert. Das auf der Welle 31 gelagerte längliche Glied 1 soll nämlich um diese Achse 45 möglichst frei schwenkbar sein.

Zweite Mittel zur Erhöhung der Stabilität der vorliegenden Wand umfassen Schultern 55, von welchen sich je eine zwischen der grösseren Seitenwand 27 des Prismaabschnittes 20 und dem Kragen 13 befindet. Wie gesagt, ist die Aussenseite des Kragens zylinderförmig. Die Schultern 55 sind dagegen eckig. Die Breite des Verbindungsstückes 12 im Bereich der Schultern 55 ist dem Durchmesser des Kragens 13 gleich, wie dies aus Fig. 4 ersichtlich ist. Dasselbe gilt hinsichtlich der Höhe der Schultern 55 (Fig. 3). In Fig. 3 ist die hintere Kante 56 und in Fig. 4 ist die obere Kante 58 der Schultern 5 dargestellt, wobei die obere Kante 58 sich zwischen den Seitenflächen 59 der Schultern 55 erstreckt.

Die Breite des Prismaabschnittes 20 ist kleiner als der Durchmesser des Kragens 13. Folglich ist eine Verbindungsfläche 50 zwischen der Seitenfläche 59 einer der Schultern 55 und der entsprechenden Seitenfläche 27 des Prismaabschnittes 20 vorhanden, wobei diese Verbindungsfläche 60 zu diesen Seitenflächen 27 und 59 senkrecht verläuft. Die Verbindungsfläche 60 weist einen mittleren, gekrümmten Abschnitt 61 auf, bei dem der Krümmungsradius gleich gross ist wie bei der gekrümmten Oberseite 44 der Wangen 42 bzw. 43. Die Abmessungen der Wangen 42 und 43 und der Schultern 55 sowie die Lage derselben zueinander sind so gewählt, dass die Oberseite 44 der Wangen 42 und 43 auf der Stützfläche 61 der zugeordneten Schulter 55 aufliegt. Da die Oberseite 44 der Wangen 42 und 43 den Abschnitt eines Kreisbogens bildet, besteht die Auflage zwischen den Schultern 55 und den diesen zugeordneten Wangen 42 und 43 bei jeder Winkellage des in die Aufnahmepartie 41 eingesetzten länglichen Gliedes 1.

Das Knotenstück 2 weist ferner eine Befestigungsvorrichtung 65 für Elemente auf, welche Verbindung mit anderen Teilen in einer Richtung ermöglichen, welche zu den Teilwänden 5 und 6 senkrecht steht. Diese Vorrichtung 65 umfasst einen Rumpf 66, der einerends an jener Seite der Grundplatte 40 des Knotenstückes 2 befestigt ist, an der sich auch die Partien 41 zur Aufnahme der länglichen Glieder 1 befinden. Dieser Rumpf 66 steht praktisch senkrecht zur rückwärtigen Seite der Grundplatte 40 und er ist mit einer Oeffnung 67 mit einem im wesentlichen runden Querschnitt versehen. Diese Oeffnung 67 erstreckt sich in der Längsrichtung des Rumpfes 66 und sie mündet andernends in der Vorderseite 39 der Grundplatte 40.

Die erst genannte Endpartie der durchgehenden Längsöffnung 67 ist mit einem Innengewinde 68 versehen. In diese Oeffnung 68 kann der Gewindebolzen eines Hakens (nicht dargestellt) eingeschraubt werden, an den der Faden des Distanzorgans 9 angeschlossen ist. Dieser Faden 9 kann zu einem anderen Haken führen, der an einem der Knotenstücke 2 der gegenüberliegenden Teilwand 5 bzw. 6 in gleicher Weise befestigt ist. Falls das Distanzorgan 9 steif sein soll, so kann dieses als eine Stange ausgeführt sein, deren Enden mit gegenläufigen Gewinden versehen sind. Diese Gewindepartien des Organs 9 können im Rumpf 66 der einander gegenüberliegenden Knotenstücke 2 in einem Arbeitsgang eingeschraubt werden.

In dem sich an die Vorderseite 39 der Grundplatte 40 anschliessenden Abschnitt 70 der Längsöffnung 67 ist eine Erweiterung 70 ausgeführt und diese Erweiterung 70 dient zur Aufnahme einer der Endpartien eines Kupplungsstückes 71. In Fig. 2 ist nur diese Endpartie bzw. Spitze eines solchen Kupplungsstückes 71 dargestellt. Das Kupplungsstück 71 ist flach ausgebildet und es ist vorteilhaft aus einem Metall angefertigt. Die vorderen Eckpartien dieser Spitze sind entfernt, damit sich das Kupplungsstück 71 in die Erweiterung 70 der Oeffnung 67 leichter einführen lässt. Im sich an die Frontpartie der Spitze anschliessenden Bereich der Kupplungsstückes 71 ist je eine Vertiefung 72 in den gegenüberliegenden schmalen Seiten desselben. Der Querschnitt der Erweiterung 70 im Rumpf 66 ist viereckig, damit in dieser die beschriebene Endpartie des Kupplungsstückes, Platz finden kann.

Die andere Endpartie dieses Kupplungsstückes 71 kann gleich wie die gerade beschriebene Endpartie ausgebildet sein. Mit Hilfe eines solchen Kupplungsstückes 71 kann eines der Knotenstücke 2 in einer weiteren und daneben stehenden Wand an die erste Wand angechlossen werden. Hierbei kommen die Vorderseiten 39 der Grundplatten 40 der beiden Knotenstücke 2 aufeinander zu liegen. Die andere Endpartie des Kupplungsstückes 71 kann jedoch auch als eine Hülse mit Innengewinde ausgeführt sein (nicht dargestellt). Mit Hilfe einer in diese Hülse einführbaren Schraube können Gegenstände unterschiedlicher Art an der Wand befestigt werden.

Es ist eine Rastvorrichtung 75 vorgesehen, welche zur wahlweisen Halterung des Kupplungsstückes 71 in der Oeffnung 67 des Knotenstückes 2 bestimmt ist. Zu dieser Rastvorrichtung 75 gehört eine Oeffnung 76, welche durch den Rumpf 66 quer hindurchgeht, und zwar in einer Region desselben, welche ausserhalb des axialen Bereiches des Rumpfes 66 liegt. Genauer gesagt, liegt diese Queröffnung 76 in jener Region der Erweiterung 70 in der Längsöffnug 67, wo sich eine der Vertiefungen bzw. einer der Einschnitte 72 des Kupplungsstückes 71 befindet, wenn dieses im Knotenstück 2 eingeführt ist. Durch die Queröffnung 76 geht ein Fangabschnitt 77 einer Rastfeder 78 hindurch, die an dieser freien Endpartie des Rumpfes 66 befestigt ist. Im dargestellten Beispiel ist die Rastfeder 78 im wesentlichen L-förmig, wobei der eine Schenkel dieser Feder 78 so geformt ist dass seine Endpartie den Fangabschnitt 77 für das Kupplungsstück 71 bildet. Dieser Fangabschnitt 77 kommt nämlich in den Einschnitt 72 zu liegen, wenn das Kupplungsstück 71 im Knotenstück 2 gehalten werden soll. Die mittlere Partie der Rastfeder 78 umgibt einen Vorsprung 79 an der Aussenseite des Rumpfes 66 und der andere Schenkel 80 der Feder 78 liegt in einer umlaufenden Rille 81 am Rumpf 66, wodurch die Feder 78 ihre Abstützung erhält.

Es ist bereits gesagt worden, dass die Aufnahmepartien 41 für das jeweilige längliche Glied 1 sich ausserhalb des Mittelbereiches der Länge der nächstliegenden Knotenstückseite befinden. Von der Mitte der Knotenstückgrundplatte 40 steht der ebenfalls bereits beschriebene Rumpf 66 ab. Die genannte Anordnung der Aufnahmepartien 41 bietet mehr Platz die einzelnen Bestandteile dieser Partien 41, damit die Fläche der Grundplatte 40 so klein wie möglich gehalten werden kann. Weiterer Raum für die Aufnahmepartien 41 wird dadurch gewonnen, dass der Querschnitt des Rumpfes 66 im wesentlichen viereckig ist (Fig. 5) und dass die Seiten 69 eines solchen Rumpfes 66 praktisch senkrecht zur jeweiligen Diagonale der Grundplatte 40 stehen. Die Aufnahmepartien 41 befinden sich gegenüber dem mittig angeordneten Rumpf 66 ebenfalls seitlich versetzt, wobei die Achse 45 der jeweiligen Partie 41 allerdings parallel zur nächstliegenden Knotenstückseitenwand verläuft. Die Furche 50 der jeweilige Aufnahmepartie 41 erstreckt sich bis zur nächstliegenden Seite 69 des Rumpfes 66.

Die Eckpartien der Grundplatte 40 des Knotenstückes 2 weisen durchgehende Bohrungen 83 (Fig. 5) auf. Diese Bohrungen 83 dienen zur Befestigtung der Frontplatten 3, der Seitenplatten 4, der Scharniere 90 sowie weiterer Teile an den Knotenstücken 2. Die Frontplatten 3 können aus jedem beliebigen Material und von beliebiger Dicke sein. Die Eckpartien der Frontplatten 3 weisen Oeffnungen 87 auf. In Fig. 5 ist eines der Knotenstücke 2 in einer rückwärtigen Ansicht dargestellt. Der Oeffnung in der rechten oberen Ecke dieses Knotenstückes 2, welche mit der Bezugsziffer 83 versehen ist, ist die Oeffnung 87 in der linken unteren Ecke der Frontplatte 3 zugeordnet. In dieser Weise können die Eckpartien von vier Frontplatten 3 an einem Knotenstück 2 befestigt werden, indem eine der Eckpartien der nebeneinander liegenden Frontplatten 3 einer der Eckpartien des Knotenstückes 2 zugeordnet wird.

Die Seitenplatten 4 sind in der Regel aus Blech und sie weisen rechtwinklig zur Hauptfläche derselben abgebogene Ränder 84 und 85 auf. Die seitlichen Randpartien der Platte 4 weisen je einen rechtwinklig zur Hauptfläche der Platte 4 stehenden Seitenstreifen 85 auf. In einem Bereich, der sich an den vorderen und zur Hauptfläche der Seitenplatte 4 ebenfalls rechtwinklig stehenden Frontstreifen 84 anschliesst, ist der Seitenstreifen 85 entfernt. Die Länge dieses freien Bereiches 86 ist etwas grösser als die Dicke der Grundplatte 40 des Knotenstückes 2. In den Endpartien des abgebogenen Frontstreifens 84 ist je eine Oeffnung 87 ausgeführt. Beim anderen und in Fig. 6 nicht dargestellten Ende des Frontstreifens 84 ist eine Verkürzung dieses ausgeführt, deren Länge mindestens der Länge des Steges 95 am Scharnier 90 entspricht, um einen Durchlass für den Steg 95 zu erreichen.

In Fig. 6 ist die obere Ecke der Seitenplatte 4 der unteren Ecke des Knotenstückes 2 zugeordnet. Die obere und mit 87 versehene Oeffnung in der Seitenplatte 4 wird der unteren und mit der Bezugsziffer 83 versehenen Oeffnung im Knotenstück 2 derart zugeordnet, dass sich diese Oeffnungen 83 und 87 überdecken. Der Frontstreifen 84 kommt dabei auf die vordere Seite der Grundplatte 40 zu liegen und die seitliche Partie der Grundplatte 40 liegt im genannten Freiraum 86 der Seitenplatte 4. Zur Befestigung der Platten 3 und 4 an der vorliegenden Wand sind Bolzen 88 vorgesehen, welche in die Oeffnungen 83, 87 usw. passen.

Die über der gerade besprochenen Seitenplatte 4 liegende Seitenplatte (nicht dargestellt) wird mit ihrer unteren Eckpartie, welche die gerade beschriebene Verkürzung des Frontstreifens 84 aufweist, in gleicher Weise der Oeffnung 83 in der oberen Ecke der Grundplatte 40 zugeordnet. In dieser Weise kann eine ganze Seite der Wand mit Seitenplatten 4 versehen sein. Die Abmessung der Seitenplatten 4 in der Richtung des Seitenstreifens 85 entspricht dem Abstand zwischen den zwei Teilwänden 5 und 6.

Die vorliegende Wand enthält auch Scharniere 90, welche in Fig. 6 bis 10 dargestellt sind und welche zum Anschluss der Grundplatten 40 weiterer Knotenstücke 2 an eine der Teilwände 5 bzw. 6 dienen. Die Scharniere 90 erlauben, dass die Grundplatten 40 der weiteren Knotenstücke 2 unter einem Winkel zu den Grundplatten 40 der sich in der jeweiligen Teilwand 5 bzw. 6 befindlichen Knotenstücke 2 stehen können. An die weiteren Knotenstücke 2 können weitere und bereits beschriebene Bestandteile angeschlossen werden, so dass die vorliegende Wand mehrere Abschnitte aufweisen kann, welche unter einem stumpfen bis sogar spitzen Winkel zueinander stehen.

Die Scharniere 90 weisen Gelenkplatten 91 und 92 auf, die mittels eines Verbindungsstiftes 90 miteinander verbunden sind. Jede Gelenkplatte 91 bzw. 92 hat einen flächenhaften Grundkörper 94 und an eine der längeren Seiten dieses Grundkörpers 94 schliesst sich ein Steg 95 in Form eines Ausläufers des Grundkörpermateriales an. Am freien Ende des Steges 95 ist eine Hülse 96 ausgeführt. Die Hülsen 96 der Gelenkplatten 91 und 92 fluchten miteinander und der Verbindungsstift 93 geht durch diese Hülsen hindurch. Die Endpartien des Grundkörpers 94 sind für den Anschluss der Gelenkplatten 91 und 92 an die Grundplatte 40 des Knotenstückes 2 ausgebildet.

Gemäss Fig. 7 und 8 weist die jeweilige Endpartie des länglichen Grundkörpers 94 Lappen 97 und 98 auf, welche etwa rechtwinklig zur Hauptebene des Grundkörpers 84 stehen. In diesen Lappen 97 und 98 ist eine Oeffnung 99 ausgeführt, deren Durchmesser so gewählt ist, dass durch diese Oeffnung 99 der Befestigungsbolzen 88 hindurchgehen kann. In Fig. 6 ist dargestellt, wie ein solches Scharnier 90 der Grundplatte 40 eines der Knotenstücke 2 zugeordnet ist. Der Grundkörper 94 einer der Gelenkplatten des Scharniers 90 ist jeweils einer der Seitenflächen bzw. -kanten der Grundplatte 40 eines der Knotenstücke 2 zugeordnet. Die Eckpartien der Grundplatte 40 samt der jeweiligen Durchgangsbohrung 83 liegen zwischen den Scharnierlappen 97 und 98. Die Verbindung erfolgt mit Hilfe des Bolzens 88, welcher in Fig. 6 in jener Lage dargestellt ist, die er vor der Einführung in die Oeffnungen 83 und 99 aufweist. Dank dem Steg 95 ist ein Spalt 89 zwischen dem Grundkörper 94 und der Hülse 96 vorhanden. In diesem Spalt 89 kommt der Frontstreifen 84 (Fig. 6) der Seitenplatte 4 zu liegen, wenn diese am Kontenstück 2 befestigt ist.

Die Scharniere 90 gemäss Fig. 9 und 10 sind im Prinzip gleich ausgebildet wie das Scharnier 90 gemäss Fig. 7. Beim Scharnier gemäss Fig. 9 schliesst sich ein rechtwinklig zum Grundkörper 94 stehender Zwischenabschnitt 100 an die Endpartie des Grundkörpers 94 an. An das Ende dieses Zwischenabschnittes 100 schliesst sich dann einer der Lappen 97 an. Dieser Lappen 97 und die zu diesem gegenüberliegende Partie des Grundkörpers 94 weisen die bereits besprochenen Oeffnungen 99 auf.

Das Scharnier gemäss Fig. 10 unterscheidet sich vom Scharnier gemäss Fig. 7 zunächst dadurch, dass es lediglich einen Lappen 97 mit der Oeffnung 99 aufweist. Der zweite Lappen des Scharniers gemäss Fig. 7 ist durch ein L-förmiges Glied 101 erstetzt, bei dem der erste Schenkel 102 auf dem Grundkörper 94 flach aufliegt. Dieser erste Schenkel 102 ist vorteilhaft im Bereich des Steges 95 auf dem Grundkörper 94 befestigt. Der andere Schenkel 103 steht vom Grundkörper 94 rechtwinklig ab, und zwar von jener Kante desselben, welche der mit dem Lappen 97 versehenen Kante gegenüberliegt. Die Randpartie der Grundplatte 40 liegt bei diesem Scharnier zwischen den Lappen 97 und dem als Anschlag dienenden Gliedschenkel 103.

## Patentansprüche

1. Wand mit länglichen Gliedern, welche mittels Knotenstücken (2) untereinander verbunden sind, wobei das jeweilige längliche Glied (1) einen rohrförmigen Abschnitt (7) und wenigstens ein Endstück (10) aufweist, wobei eine Partie (11) des Endstückes (10) im rohrförmigen Abschnitt (7) spielfrei sitzt und wobei das Knotenstück (2) mit Aufnahmepartien (41) für die zweite und ausserhalb des rohrförmigen Abschnittes (7) befindliche Partie (12) der Endstücke versehen ist, dadurch gekennzeichnet, dass das Knotenstück (2) eine Grundplatte (40) aufweist, auf der sich die Aufnahmepartien (41) für die Endstücke (10) der räumlich angeordneten länglichen Glieder (1) befinden, dass die jeweilige Aufnahmepartie (41) Wangen (42 und 43) umfasst, welche als praktisch rechtwinklig zur Oberfläche der Grundplatte (40) stehende Platten ausgebildet sind, dass zwischen den Wangen (42 und 43) sich eine Achse (45) erstreckt und dass die zweite Partie (12) eines der Endstücke (10) mit der Achse (45) koppelbar ist.

2. Wand nach Anspruch 1, dadurch gekennzeichnet, dass die Aufnahmepartien (41) sich zumindest auf einer der grossen flächen der Grundplatte (40) befinden, dass die einander gegenüberliegenden flächen der Platten (42 und 43) praktisch parallel zueinander verlaufen, dass die von der Grundplatte (40) entfernte Endpartie (44) der Wangenplatten (42 und 43) halbkreisförmig abgerundet ist, dass die Befestigungsstellen der Achse (45) in den Wangenplatten in einem Abstand von der Grundplatte (40) angeordnet sind und dass diese Stellen sich in einem Bereich der Wangen (42 und 43) befinden, in dessen Mitte das Zentrum des Halbkreises (44) an den Wangen (42 und 43) liegt.

3. Wand nach Anspruch 1, dadurch gekennzeichnet, dass jeder der Kanten der Grundplatte (40) zumindest eine Aufnahmepartie (41) zugeordnet ist, und zwar derart, dass die Wangen (42 und 43) der betreffenden Aufnahmepartie (41) praktisch rechtwinklig zur betreffenden Grundplattenkante stehen, dass die Aufnahmepartien (41) sich dabei in einem der Randbereiche der Grundplatte (40) befinden und dass die jeweilige Aufnahmepartie (41) ausserhalb des Mittelbereiches der Länge der entsprechenden Knotenstückkante liegt.

4. Wand nach Anspruch 1, dadurch gekennzeichnet, dass das Knotenstück (2) ferner eine Vorrichtung (65) aufweist, welche der Grundplatte (40) desselben zugeordnet ist und welche den Anschluss weiterer Teile (9,71) der Wand ermöglicht.

5. Wand nach Anspruch 1, dadurch gekennzeichnet, dass die zweite und sich ausserhalb des rohrförmigen Abschnittes (7) befindliche Partie (12) des Endstückes (10) einen geradlinig verlaufenden und sich von der Spitze (46) dieser Verbindungspartie (12) weg und gegen die erste Endstückpartie (11) erstreckenden Einschnitt (21) aufweist, dass die Verbindungspartie (12) ferner eine zur Längsrichtung dieser quer verlaufende, durchgehende und schlitzförmige Oeffnung (26) aufweist, dass in dieser Oeffnung ein Greifrad (30) drehbar gelagert ist, dass das Greifrad (30) einen gekrümmten Schlitz (32) aufweist, welcher parallel oder beinahe parallel zur Umfangsrichtung des Greifrades verläuft, dass an eine der Endpartien dieses Schlitzes (32) sich ein Durchbruch (33) anschliesst, dass die Achse (45) einer der Aufnahmepartien (41) im Schlitz (32) Platz findet, dass das Endstück (10) aus zwei praktisch gleich ausgebildeten Hälften (28) bestehen kann und dass das Greifrad (30) im achsialen Bereich desselben seitliche Vorsprünge (31) aufweisen kann, welche in entsprechenden Vertiefungen in den Endstückhälften (28) gelagert sind.

6. Wand nach Anspruch 5, dadurch gekennzeichnet, dass die Aufnahmepartie (41) am Knotenstück (2) und die Verbindungspartie (12) am Endstück (10) Teilflächen (22,25,27,42,43,44,48,49, 51,52,61) aufweisen, die aufeinander aufliegen und die zur verbesserten Abstützung des Endstückes (10) in der Aufnahmepartie (41) dienen.

7. Wand nach Anspruch 4, dadurch gekennzeichnet, dass die Aufnahmevorrichtung (65) einen an die Grundplatte (40) angeschlossenen Rumpf (66) aufweist, dass dieser Rumpf etwa senkrecht zur Grundplatte steht, dass der Rumpf mit einer Arretierfeder (78) versehen ist, dass die Grundplatte und der Rumpf eine durchgehende Oeffnung (67) aufweisen, in welche die Feder (78) mit ihrem Fangabschnitt (77) eingreift, dass ein Kupplungsstück (71) vorgesehen ist, welches von der Frontseite der Grundplatte (40) her in den Rumpf (66) einführbar ist und welches zur Zusammenwirkung mit der Rastfeder (78) ausgebildet ist, und dass das freie Ende des Rumpfes (66) mit einer Gewindebohrung (68) versehen ist.

8. Wand nach Anspruch 1, dadurch gekennzeichnet, dass wenigstens ein Scharnier (90) vorgesehen ist, dass an den flächenhaften Grundkörper (94) der jeweiligen Gelenkplatte des Scharniers sich ein Steg (95) anschliesst, an dessen Ende eine Hülse (96) ausgebildet ist, so dass zwischen dem Grundkörper (94) und der Hülse (96) ein Freiraum (89) vorhanden ist, dass durch die Hülsen der Gelenkplatten (94) ein Verbindungsstift (93) hindurchgeht und dass die Endpartien des Grundkörpers (94) für den Anschluss an die Grundplatte (40) des Knotenstückes (2) ausgebildet sind.

9. Wand nach Anspruch 8, dadurch gekennzeichnet, dass die Endpartie des Grundkörpers (94) zumindest einen Lappen (97 bzw. 98) aufweist, dass dieser Lappen vom Grundkörper (94) absteht und dass Mittel (99;101) vorgesehen sind, mit deren Hilfe das Scharnier an der Grundplatte befestigt sein kann.

10. Wand nach Anspruch 5, dadurch gekennzeichnet, dass der Durchmesser des Greifrades (30) grösser ist als die Dicke bzw. Höhe der Verbindungspartie (12), so dass Abschnitte des Greifrades (30) an gegenüberliegenden Seiten der Verbindungspartie (12) von dieser abstehen, dass der Durchbruch (33) sich von der Umfangskontur des Greifrades (30) bis zum Schlitz (32) in diesem erstreckt, und dass der Einschnitt (21) in der Verbindungspartie (12) so lang ausgeführt ist, dass die Bodenpartie (25) dieses Einschnittes (21) die schlitzförmige Oeffnung (26) teilweise überdeckt bzw. sich mit dieser kreuzt.

11. Wand nach Anspruch 1, dadurch gekennzeichnet, dass der Durchmesser der Anschlusspartie (11) des Endstückes (10) hinsichtlich des Innendurchmessers des rohrförmigen Abschnittes (7) derart bemessen ist, dass die Anschlusspartie (11) im Rohr (7) festsitzt, und dass die Festigkeit dieses Anschlusses dadurch erhöht werden kann, dass eine Schicht aus einem geeigneten Klebstoff,, zwischen der Aussenwand der Anschlusspartie (11) und der Innenwand des Rohres (7) angebracht ist.

12. Wand nach Anspruch 1, dadurch gekennzeichnet, dass die Verbindungspartie (12) des Endstückes (10) im Bereich des Ueberganges zur Anschlusspartie (11) einen Kragen (13) aufweist, an den sich ein etwa prismaförmiger Abschnitt (20) des Endstückes (10) anschliesst, dass die Aussenwand des Kragens (13) praktisch zylinderförmig ist, dass der Durchmesser des Kragens (13) allerdings grösser ist als der Durchmesser des bolzenförmigen Verbindungsstückes (11), dass der sich an den Kragen (13) anschliessende Abschnitt (20) der Verbindungspartie (12) im wesentlichen die Form eines geraden Prismas aufweist, wobei die Seitenkanten dieses Prismas (20) praktisch parallel zur Längsachse des Endstückes (10) verlaufen, und dass der Querschnitt dieses Prismas (20) im wesentlichen viereckförmig ist.

13. Wand nach Anspruch 12, dadurch gekennzeichnet, dass im prismaförmigen Endstückabschnitt (20) der Einschnitt (21) zur Aufnahme der Achse (45) senkrecht zu den grösseren Seitenflächen (27) desselben ausgeführt ist, dass zu je einer Seite des Einschnittes (21) je ein Schenkel (23 bzw. 24) sich befindet, welche die restlichen Teile des prismaförmigen Abschnittes (20) des Endstückes (10) darstellen, und dass der Anfang des Einschnittes (21) sich an die freie Stirnfläche (22) des prismatischen Abschnittes 20 anschliesst, wobei diese Stirnfläche (22) gekrümmt verläuft.

14. Wand nach Anspruch 6, dadurch gekennzeichnet, dass erste Führungsmittel vorgesehen sind, dass diese Mittel eine Nase (46) am Endstück (10) und eine Furche (50) in der Grundplatte (40) des Knotenstückes (2) umfassen, dass die Nase (46) plane und parallel zueinander verlaufende Seitenwände (48) hat, dass an diese Seitenwände (48) sich vorne eine gekrümmte Stirnfläche (22) anschliesst, dass die Breite der Nase (46) kleiner ist als die Breite des Prismaabschnittes (20) am Endstück (10).

15. Wand nach Anspruch 14, dadurch gekennzeichnet, dass die jeweilige furche (50) im Knotenstück (2) einen praktisch rechteckigen Querschnitt hat, so dass sie einen Boden (51) sowie Seitenwände (52) aufweist, dass die Furche (50) in ihrer Längsrichtung einen gekrümmten Verlauf hat, und zwar derart, dass ihr Boden (51) sich entlang dem Umfang eines Kreisbogens erstreckt, dessen Zentriwinkel etwa 90 Grad beträgt, dass an die Enden dieser gekrümmten Partie des Furchenbodens (51) sich geradlinige Auslaufabschnitte an schliessen, dass die Breite der Nase (46) und die Breite der Furche (50) so bemessen sind, dass die Seitenwände (48) der Nase (46) und die Seitenwände (52) der Furche (50) spielfrei aufeinander aufliegen, dass die Stirnfläche (22) an den Hälften der Nase (46) so geformt ist, dass deren Form sich dem Verlauf des Furchenbodens (51) möglichst nähert.

16. Wand nach Anspruch 6, dadurch gekennzeichnet, dass zweite Mittel zur Erhöhung der Stabilität der Wand vorgesehen sind, dass diese Mittel Schultern (55) umfassen, von welchen sich je eine zwischen der grösseren Seitenwand (27) des Prismaabschnittes (20) und dem Kragen (13) befindet.

17. Wand nach Anspruch 16, dadurch gekennzeichnet, dass die Breite des Prismaabschnittes (20) kleiner ist als der Durchmesser des Kragens (13), so dass eine Verbindungsfläche (60) zwischen der Seitenfläche (59) einer der Schultern (55) und der entsprechenden Seitenfläche (27) des Prismaabschnittes (20) vorhanden ist, dass diese Verbindungsfläche (60) zu den Seitenflächen (27 und 59) senkrecht verläuft, dass die Verbindungsfläche (60) einen mittleren, gekrümmten Abschnitt (61) aufweist, bei dem der Krümmungsradius gleich gross ist wie bei der gekrümmten Oberseite (44) der Wangen (42 bzw. 43), dass die Abmessungen der Wangen (42 und 43) und der Schultern (55) sowie die Lage derselben zueinander so gewählt sind, dass die Oberseite (44) der Wangen (42 und 43) auf der Stützfläche (61) der zugeordneten Schulter (55) aufliegt.

18. Wand nach Anspruch 7, dadurch gekennzeichnet, dass in dem sich an die Vorderseite (39) der Grundplatte (40) anschliessenden Abschnitt (70) der Längsöffnung (67) eine Erweiterung (70) ausgeführt ist und dass diese Erweiterung (70) zur Aufnahme einer der Endpartien eines Kupplungsstückes (71) dient.

19. Wand nach Anspruch 8, dadurch gekennzeichnet, dass ein rechtwinklig zum Grundkörper (94) stehender Zwischenabschnitt (100) an die Endpartie des Grundkörpers (94) angeschlossen ist, dass an das Ende dieses Zwischenabschnittes (100) sich einer der Lappen (97) anschliesst, dass dieser Lappen (97) und die zu diesem gegenüberliegende Partie des Grundkörpers (94) die Oeffnungen (99) aufweisen.

20. Wand nach Anspruch 9, dadurch gekennzeichnet, dass das Scharnier einen Lappen (97) mit der Oeffnung (99) aufweist, dass dieses Scharnier ein L-förmiges Glied (101) enthält, bei dem der erste Schenkel (102) auf dem Grundkörper (94) flach aufliegt, dass dieser erste Schenkel (102) im Bereich des Steges (95) auf dem Grundkörper (94) befestigt ist, dass der andere Schenkel (103) vom Grundkörper (94) rechtwinklig absteht, und zwar von jener Kante desselben, welche der mit dem Lappen (97) versehenen Kante gegenüberliegt, und dass die Randpartie der Grundplatte (40) zwischen den Lappen (97) und dem als Anschlag dienenden Gliedschenkel (103) liegt.

## Claims

1. A wall with elongate members which are connected to one another by means of junction pieces (2), each elongate member (1) has a tubular portion (7) and at least one endpiece (10), whereby one part (11) of the endpiece (10) is fitted free from play within the tubular portion (7) and whereby the junction piece (2) has receiving parts (41) for the second connecting part (12) which is located outside the tubular portion (7), wherein the junction piece (2) has a baseplate (40), which is equipped with the receiving parts (41) for the endpieces (10) of the elongate members (1) extending in the space, the respective receiving part (41) comprises cheeks (42 and 43), which are designed as plates arranged virtually at right angles to the surface of the baseplate (40), between the cheeks (42 and 43) extends an axle (45) and wherein the second connecting part (12) of one of the endpieces (10) is linked with the axle (45).

2. A wall as claimed in claim 1, wherein the receiving parts (41) are situated on at least one of the big plane surfaces of the baseplate (40), the surfaces of the cheek plates (42 and 43) looking opposite each other run practically parallel to one another, the end part (44) of the cheek plates (42 and 43) which is distant from the baseplate (40) is circularly rounded, the fastening points of the axle (45) in the cheek plates are placed in a distance from the baseplate (40) and wherein said points are situated in an area of the cheeks (42 and 43), in the middle of which the centre of the circular portion (44) on the cheeks (42 and 43) lies.

3. A wall as claimed in claim 1, wherein to each side of the baseplate (40) at least one receiving part (41) is assigned, specifically in such a way that the cheeks (42 and 43) of the particular receiving part (41) are virtually at right angles to the respective side of the baseplate, the receiving parts (41) are situated in one of the side regions of the baseplate (40) and wherein the respective receiving part (41) is located outside the middle region of the length of the respective side of the junction piece.

4. A wall as claimed in claim 1, wherein the junction piece (2) further has a fastening device (65) which assignes to the baseplate (40) of the latter and which allows the connection of further parts (9 and 71) to the wall.

5. A wall as claimed in claim 1, wherein the second part (12) of the endpiece (10) which is located outside the tubular portion (7) has an indentation (21) running in a straight line and extending away from the tip (46) of said connecting part (12) towards the first connecting part (11) of the endpiece (10), furthermore the connecting part (12) has a continuous slot-shaped orifice (26) extending transversely relative to the longituinal direction of the connecting part (12), in this orifice is a gripping wheel (30) which is mounted rotatably, the gripping wheel (30) has a curved slot (32) which extends parallel to or almost parallel to the circumferential direction of the gripping wheel (30), adjacent to one of the end parts of said curved slot (32) is a perforation (33), the axle (45) of one of the receiving parts (41) finds its place in the curved slot (32), the endpiece (10) can be of two practically identical shaped halves (28) and wherein the gripping wheel (30) can have lateral shafts (31) in the axial area of the same which are mounted in the corresponding indentations in the halves (28) of the endpiece (10).

6. A wall as claimed in claim 5, wherein the receiving part (41) on the junction piece (2) and the connecting part (12) on the endpiece (10) have side faces (22,25,27,42,43,44,48,49,51,5 2,61) which lie on top of one another and which serve for the improved support of the endpiece (10) in the receiving part (41).

7. A wall as claimed in claim 4, wherein the receiving device (65) has a body (66) connected to the baseplate (40), this body is approximately perpendicular to the baseplate, the body is equipped with a detent spring (78), the baseplate and the body have a continuous orifice (67) into which the spring (78) engages by means of its catching portion (77), there is a coupling piece (71) which can be introduced into the body (66) from the front side of the baseplate (40) and which is designed to interact with the detent spring (78), and wherein the free end of the body (66) is equipped with a threaded bore (68).

8. A wall as claimed in claim 1, wherein at least one hinge (90) is provided for, on the sheet-like basic body (94) of the respective wrist plate of the hinge there a web adjoins (95), on the end of which a sleeve (96) is formed, so that there is a free space (89) between the basic body (94) and the sleeve (96), wherein a connecting pin (93) passes through the sleeves of the hinge plates (94), and wherein the end parts of the basic body (94) are designed for the connection to the baseplate (40) of the junction piece (2).

9. A wall as claimed in claim 8, wherein the end part of the basic body (94) has at least one tab (97 or 98), this tab projects from the basic body (94), and wherein there are means (99;101) with the help of which the hinge can be fastened to the baseplate.

10. A wall as claimed in claim 5, wherein the diameter of the gripping wheel (30) is bigger than the thickness resp. the height of the connecting part (12), sections of the gripping wheel (30) protrude from the connecting part (12) on the opposite sides of said connecting part (12), the perforation (33) extends from the contour of the gripping wheel (30) to the curved slot (32) of the same, and where the indentation (21) in the connecting part (12) is so long that the bottom part (25) of this indentation (21) partially stretches over the vertical slot orifice (26) resp. traverses the same.

11. A wall as claimed in claim 1, wherein the diameter of the first connecting part (11) of the endpiece (10) in regard to the interior diameter of the tubular portion (7) is proportioned in such a way that the first connecting part (11) is jammed tightly in the tubular (7), and wherein the tightness of this connection can be increased when a film of a suitable glue is applied between the external side of the first connecting part (11) and the internal wall of the tubular (7).

12. A wall as claimed in claim 1, wherein the connecting part (12) of the endpiece (10) shows a collar (13) in the area of the passage to the first connecting part (11), to which a prism-shaped portion ((20) of the endpiece (10) adjoins, whereby the outer wall of the collar (13) has a shape of a cylinder and the diameter of the collar (13) is yet bigger than the diameter of the bolt-shaped connecting part (11), wherein the portion (20) of the connecting part (12) adjoining the collar (13) shows mainly the shape of a flat prism (20), the side edges of this prism (20) run practically in a parallel line to the longitudinal axle of the endpiece (10), and wherein the cross-section of this prism (20) has mainly a square shape.

13. A wall as claimed in claim 12, wherein in the prism-shaped endpiece portion (20) the indentation (21) which receives the axle (45) lies vertically to the larger side faces (27), on either side of the indentation (21) a leg (23 resp. 24) is placed which represents the rest parts of the prism-shaped portion (20) of the endpiece (10), and wherein the beginning of the indentation (21) is adjacent to the free end face (22) of the prism-shaped portion (20), whereby this free end face (22) is curved.

14. A wall as claimed in claim 6, wherein the first guide means comprises a nose (46) on the endpiece (10) and a channel (50) in the baseplate (40) of the junction piece (2), wherein the nose (46) has plane and mutually parallel side walls (48), and wherein these side walls (48) adjoin at the front the curved end face (22) and wherein the width of the nose (46) is smaller than the width of the prism-shaped portion (20) on the endpiece (10).

15. A wall as claimed in claim 14, wherein each channel (50) in the junction piece (2) has a virtually rectangular cross-section, so that it has a bottom (51) as well as side walls (52), wherein the channel (50) is curved in its longitudinal direction, specifically in such a way, that its bottom (51) extends along the circumference of an arc of a circle, the center angle of which is approximately 90 degrees, straight terminating portions adjoin the ends of this curved part of the channel bottom (51), the width of the nose (46) and the width of the channel (50) are calculated in such a way that the side walls (48) of the nose (46) and the side walls (52) of the channel (50) rest on one another as free of play as possible, and wherein the end face (22) on the halves of the nose ((46) is shaped so that its form is as close as possible to the form of the channel bottom (51).

16. A wall as claimed in claim 6, wherein second means for increasing the stability of the present wall comprise shoulders (55), and wherein each of these shoulders (55) is located respectively between the larger side wall (27) of the prism-shaped portion (20) and the collar (13).

17. A wall as claimed in claim 16, wherein the width of the prism-shaped portion (20) is less than the diameter of the collar (13), a connecting face (60) is between the side face (59) of one of the shoulders (55) and the corresponding side face (27) of the prism-shaped portion (20), wherein this connecting face (60) is perpendicular with respect to these side faces (27 and 59), the connecting face (60) has a middle curved portion (61), the radius of curvature of which is equal to that of the curved top side (44) of the cheeks (42 resp. 43), and wherein the dimensions of the cheeks (42 and 43) and of the shoulders (55) and the position of these in relation to one another are selected so that the top side (44) of the cheeks (42 and 43) rests on the supporting face (61) of the associated shoulder (55).

18. A wall as claimed in claim 7, wherein a widening (70) is formed in that portion (70) of the longitudinal orifice (67) which is adjacent to the front side (39) of the base plate (40), and wherein this widening (70) serves for receiving one of the end parts of a coupling piece (71).

19. A wall as claimed in claim 8, wherein an intermediate portion (100) arranged at right angles to the basic body (94) adjoins the end part of the basic body (94), one of the tabs (97) adjoins the end of this intermediate portion (100) and wherein this tab (97) and the part of the basic body (94) located opposite to it have the orifices (99) already mentioned.

20. A wall as claimed in claim 9, wherein the hinge shows a tab (97) with the orifice (99), this hinge has an L-shaed member (101) in which the first leg (102) rests flat on the basic body (94), this first leg (102) is advantageously fastened to the basic body (94) in the region of the web (95), the other leg (103) projects at right angles from the basic body (94), specifically from that edge of the latter which is located opposite the edge equipped with the tab (97), in this hinge, and wherein the edge part of the baseplate (40) lies between the tab (97) and the member leg (103) serving as a stop.

## Revendications

1. Paroi équipée d'éléments oblongs, reliés les uns aux autres par des parties nodales (2), chaque élément oblong (1) présentant une section de forme tubulaire (7) et au moins une extrémité arrière (10), une partie (11) de l'extrémité arrière (10) étant calée sans jeu dans une section de forme tubulaire (7) et la partie nodale (2) étant équipée de logements (41) à l'usage de la deuxième partie (12) des extrémités arrière située à l'extérieur de la section de forme tubulaire (7), caractérisée comme suit: la partie nodale (2) comporte un plateau (40) sur lequel sont situés les logements (41) destinés aux extrémités arrière (10) des éléments oblongs (1) disposés dans l'espace, chaque logement (41) présente des faces (42 et 43) montées pratiquement à angle droit par rapport à la surface du plateau, entre les faces (42 et 43) est monté un axe (45), axe (45) avec lequel la deuxième partie (12) d'une des extrémités arrière (10) peut être couplée.

2. Paroi selon revendication 1, caractérisée comme suit: les logements (41) se trouvent sur au moins une des grandes surfaces du plateau (40), les surfaces opposées des plaques (42 et 43) sont pratiquement parallèles, l'extrémité (44) des plaques (42 et 43) la plus éloignée du plateau (40) est arrondie en forme de demi-cercles, les points de fixation de l'axe (45) sur les faces sont situés à l'écart du plateau (40) et ces points de fixation se trouvent à un endroit des plaques (42 et 43) au milieu duquel le centre du demi-cercle (44) se trouve en contact avec les plaques (42 et 43).

3. Paroi selon revendication 1, caractérisée comme suit : à chacune des arêtes du plateau (40) est attribuée au moins un logement (41), de telle sorte que les faces (42 et 43) du logement concerné (41) se trouvent pratiquement à angle droit par rapport à l'arête du plateau concerné, les logements (41) sont situés dans l'un des secteurs périphériques du plateau (40), et chaque logement (41) est situé à l'extérieur du secteur central de la longueur de l'arête de la partie nodale correspondante.

4. Paroi selon revendication 1, caractérisée comme suit: la partie nodale (2) comporte en outre un dispositif (65) adjoint au plateau (40) de celle-ci et permettant le raccordement d'autres éléments (9, 71) à la paroi.

5. Paroi selon revendication 1, caractérisée comme suit: la deuxième partie (12) de l'extrémité arrière (10), située à l'extérieur de la section de forme tubulaire (7) comporte une encoche (21) rectiligne qui part de l'extrémité (46) de cet élément de raccord (12) pour rejoindre la première partie de l'extrémité arrière (11), l'élément de raccord (12) présente en outre une ouverture (26) transversale à fente de la longueur de cette dernière, une roue preneuse mobile (30) se trouve logée dans cette ouverture , cette roue preneuse (40) comporte une rainure coudée (32) qui se déplace parallèlement ou presque parallèlement à la circonférence de la roue preneuse, à l'une des extrémités de cette rainure (32) se trouve une ouverture (33), l'axe (45) d'un des logements (41) trouve place dans la fente (32), l'extrémité arrière (10) peut consister en deux moitiés pratiquement identiques (28), la roue preneuse (30) peut comporter dans son secteur axial des éléments en saillie (31) latéraux qui viennent se loger dans les encoches correspondantes situées sur les deux moitiés composant l'extrémité (28).

6. Paroi selon revendication 5, caractérisée comme suit : le logement (41) au niveau de la partie nodale (2) et l'élément de raccord (12) au niveau de l'extrémité arrière (10) comportent des surfaces primitives de référence (22, 25, 27, 42, 43, 44, 48, 49, 51, 52, 61) qui reposent les unes sur les autres et permettent de mieux étayer l'extrémité arrière (10) au niveau du logement (41).

7. Paroi, selon revendication 4, caractérisée comme suit: le dispositif d'accueil (65) comporte une trémie (66) située sur le plateau (40), cette trémie est à peu près perpendiculaire au plateau, la trémie est équipée d'un ressort d'arrêt (78), le plateau et la trémie comportent une ouverture transversale (67), dans laquelle le ressort (78) s'engrène avec la section d'arrêt, il est prévu une pièce de couplage (71) qui sera introduite dans la trémie (66) à partir de la partie frontale du plateau (40) et conçue pour agir de concours avec le ressort d'arrêt (78), l'extrémité libre de la trémie (66) est équipée d'un taraudage (68).

8. Paroi selon revendication 1, caractérisée comme suit: au moins une charnière (90) est prévue, à la superficie de l'élément de base (94) de chaque plaque d'articulation de la charnière est rattachée une entretoise (95) à l'extrémité de laquelle est monté un manchon (96) de manière que soit ménagé un espace libre (89) entre l'élément de base (94) et le manchon (96), une cheville de raccordement (93) traverse les manchons des plaques d'articulation (94) et les extrémités de l'élément de base (94) sont conçues pour être raccordées au plateau (40) de la partie nodale (2).

9. Paroi, selon revendication 8, caractérisée comme suit: l'extrémité de l'élément de base (94) comporte au moins une agrafe (97 ou 98), cette agrafe est située à distance de l'élément de base (94) et des dispositifs (99,101) sont prévus pour permettre de fixer la charnière au plateau.

10. Paroi selon revendication 5, caractérisée comme suit: le diamètre de la roue preneuse (30) est supérieur à l'épaisseur ou à la hauteur de l'élément de raccord (12), de sorte que les sections de la roue preneuse (30) situées des côtés opposés de l'élément de raccord (12) se trouvent à distance de cette dernière, l'ouverture (33) va du périmètre circonférentiel de la roue preneuse (30) à la fente (32) située sur cette dernière et l'encoche (21) au niveau de l'élément de raccord (12) est prévue pour que la base (25) de l'encoche (21) recouvre en partie l'ouverture en fente (26) ou se croise avec celle-ci.

11. Paroi selon revendication 1, caractérisée comme suit: le diamètre de l'élément de raccord (11) de l'extrémité (10) est déterminé par rapport au diamètre intérieur de la section de forme tubulaire (7), et ce de manière que le raccordement (11) puisse être fixé au tube (7), la solidité de ce raccordement peut être accrue par la pose d'une couche de colle idoine entre la paroi extérieure du raccordement (11) et la partie intérieure du tube (7).

12. Paroi selon revendication 1, caractérisée comme suit: l'élément de raccord (12) de l'extrémité (10) comporte, au niveau de sa transition avec le raccordement (11) une collerette (13) à laquelle se rattache une des sections de forme prismatique (20) de l'extrémité (10), la paroi extérieure de la collerette (13) est de forme pratiquement cylindrique, le diamètre de la collerette (13) est toutefois supérieur au diamètre de l'élément de raccord en forme de boulon (11, la section (20) de l'élément de raccord (12) rattachée à la collerette (13) possède la forme d'un prisme rectiligne, les arêtes latérales de ce prisme (20) étant pratiquement parallèles à l'axe de l'extrémité arrière (10), et la coupe transversale de ce prisme (20) arborant une forme pratiquement quadrangulaire.

13. Paroi selon revendication 12, caractérisée comme suit: dans la section de forme prismatique (20) de l'extrémité arrière, l'encoche (21) permettant d'accueillir l'axe (45) est montée perpendiculairement aux surfaces latérales de dimension supérieure (27) de celui-ci, de part et d'autre de l'encoche (21) se trouve un côté d'angle (23 ou 24) formé par les parties dépareillées de la section de forme prismatique (20) de l'extrémité arrière (10), le début de l'encoche (21) se rattache à la surface extérieure (22) de la section prismatique 20, cette surface extérieure (22) étant coudée.

14. Paroi selon revendication 6, caractérisée comme suit: les premiers dispositifs de guidage sont prévus, ils comportent un taquet (46) à l'extrémité arrière (10) et une rainure (50) dans le plateau (40) de la partie nodale (2), le taquet (46) possède des parois latérales planes et parallèles (48), à ces parois latérales (48) se raccorde à l'avant une surface extérieure coudée (22), la largeur du taquet (46) est inférieure à la largeur de la section de forme prismatique (20) au niveau de l'extrémité arrière (10).

15. Paroi selon revendication 14, caractérisée comme suit: chaque rainure (50) au niveau de la partie nodale (2) affiche une coupe transversale pratiquement à angle droit, elle comporte une base (51) et des parois latérales (52), la rainure (50) est coudée sur toute sa longueur, de telle manière que sa base (51) parcourt un arc de cercle dont l'angle au centre est d'environ 90 degrés, aux extrémités de la partie coudée de la base de la rainure (51) se rattachent des sections de trémie rectilignes, la largeur du taquet (46) et la largeur de la rainure (50) sont fixées de manière que les parois latérales 548) du taquet (46) et les parois latérales (52) de la rainure (50) reposent l'une sur l'autre sans jeu, la surface extérieure (22) des deux moitiés du taquet (46) est façonnée de manière que leur forme se rapproche autant que possible du tracé de la base de la rainure (51).

16. Paroi selon revendication 6, caractérisée comme suit: de seconds dispositifs destinés à accroître la stabilité de la paroi sont prévus, ces dispositifs comportent des épaulements (55), dont chacun est situé entre la paroi latérale supérieure (27) de la section de forme prismatique (20) et la collerette (13).

17. Paroi, selon revendication 16, caractérisée comme suit: la largeur de la section de forme prismatique (20) est inférieure au diamètre de la collerette (13) de sorte qu'il existe une surface de raccordement (60) entre la surface latérale (59) d'un des épaulements (55) et la surface latérale correspondante (27) de la section de forme prismatique (20), la surface de raccordement (60) est perpendiculaire aux surfaces latérales (27 et 59), la surface de raccordement (60) comporte une section centrale coudée (61) dont le rayon coudé est de dimension égale à celle de la partie supérieure (44) des plaques (42 et 43), les dimensions des plaques (42 et 43) et des épaulements (55) de même que leur agencement respectif sont conçus pour que la partie supérieure (44) des plaques (42 et 43) repose sur la surface d'étai (61) des épaulements concernés (55).

18. Paroi selon revendication 7, caractérisée comme suit: dans la section (70) de l'ouverture longitudinale (67) se trouvant sur le fronton (39) du plateau, un élargissement a été prévu (70) afin d'accueillir l'une des extrémités d'une pièce de couplage (71).

19. Paroi selon revendication 8, caractérisée comme suit: une section intermédiaire (100) située à angle droit par rapport à l'élément de base (94) est rattachée à l'extrémité de l'élément de base (94), à l'extrémité de cette section intermédiaire (100) est fixée une des agrafes (97), cette agrafe (97) et la partie de l'élément de base (94) opposée à celle-ci comportent des ouvertures (99).

20. Paroi selon revendication 9, caractérisée comme suit: la charnière comporte une agrafe (97) avec ouverture (99), cette charnière comporte un élément (101) en forme de L, dont le premier côté latéral (102) repose à plat sur l'élément de base (94), ce premier côté d'angle (102) est rattaché au niveau de la traverse (95) à l'élément de base (94), l'autre côté d'angle (103) part à angle droit de l'élément de base (94) et donc de l'arête de ce dernier qui se trouve à l'opposé de l'arête munie d'une agrafe (97), le bord du plateau (40) se trouve entre l'agrafe (97) et le côté d'angle de l'élément (103) servant de butoir.
